# EUROPÄISCHE PATENTSCHRIFT

(11) **EP 4 021 777 B1**
(45) Veröffentlichungstag und Bekanntmachung des Hinweises auf die Patenterteilung: **24.09.2025**
(21) Anmeldenummer: 20763994.9
(22) Anmeldetag: 10.08.2020
(51) Int. Cl.: B61L 27/30, B61L 99/00

(54) **SCHIENENFAHRZEUG UND VERFAHREN ZU DESSEN BETRIEB**
RAILWAY VEHICLE AND PROCEDURE FOR ITS OPERATION
VÉHICULE FERROVIAIRE ET PROCÉDURE D'EXPLOITATION

(30) Priorität: 27.08.2019 DE 102019212790
(43) Veröffentlichungstag der Anmeldung: 06.07.2022
(73) Patentinhaber: Siemens Mobility GmbH, 81739 München (DE)
(72) Erfinder: CELAN, Boris, 38114 Braunschweig (DE); KÜCÜKKAYA, Alper, 31224 Peine (DE); MEINECKE, Andreas, 38159 Vechelde (DE); WEISE, Christian, 38124 Braunschweig (DE); ZURALSKI, Patrick, 38126 Braunschweig (DE)
(74) Vertreter: Siemens Patent Attorneys
(86) Internationale Anmeldenummer: PCT/EP2020/072365
(87) Internationale Veröffentlichungsnummer: WO 2021/037534

(56) Entgegenhaltungen:
- WO-A1-2019/134558
- CN-B- 107 226 099
- DE-A1- 102014 212 629

## Beschreibung

Die Erfindung bezieht sich auf ein Verfahren zum Betreiben von Schienenfahrzeugen auf einer Eisenbahngleisanlage, die zumindest einen Passagiertransportbereich zum Transport von Passagieren und zumindest einen Depotbereich zum Abstellen der Schienenfahrzeuge umfasst, wobei im Passagiertransportbereich ein autonomer Fahrbetrieb der Schienenfahrzeuge möglich ist.

Passagiertransportbereiche von Eisenbahngleisanlagen können bekanntermaßen mit streckenseitigen Einrichtungen ausgestattet sein, die einem Schienenfahrzeug einen autonomen Fahrbetrieb ("Automatic Train Operation", ATO) erlaubt.

Dokument DE 10 2014 212629 A1 beschreibt ein Verfahren zum Betreiben eines Schienenfahrzeugs. Eine Position des Schienenfahrzeugs wird während der Fahrt erfasst und in einem nichtflüchtigen Speicher des Schienenfahrzeugs gespeichert. Die gespeicherte Position wird für einen Wiederantritt der Fahrt des Schienenfahrzeugs genutzt.

Dokument WO 2019/134558 A1 betrifft ein Zugsteuerungsverfahren, eine Vorrichtung und ein System, wobei ein Ende eines Zuges mit einem Fahrzeug-on-Board-Controller konfiguriert ist. Das Verfahren umfasst einen VOBC, der einen Betriebsplan erfasst, der von einem automatischen Zugüberwachungssystem gesendet wird. Gemäß der durch den Betriebsplan angezeigten Richtung setzt dar VOBC die Betriebsrichtung des Zuges als aufwärts oder abwärts fest.

Der Erfindung liegt die Aufgabe zugrunde, ein Verfahren zum Betreiben von Schienenfahrzeugen anzugeben, das einen wirtschaftlich noch effizienteren Betrieb von Eisenbahngleisanlagen als bisher ermöglicht.

Diese Aufgabe wird erfindungsgemäß durch ein Verfahren mit den Merkmalen gemäß Patentanspruch 1 gelöst. Vorteilhafte Ausgestaltungen des erfindungsgemäßen Verfahrens sind in Unteransprüchen angegeben.

Danach ist erfindungsgemäß vorgesehen, dass zur Inbetriebnahme eines im Depotbereich abgestellten Schienenfahrzeugs zu diesem ein Fahrtbefehl übermittelt wird, der eine Fahrt zu einer vorgegebenen Übergabestelle anweist, das Schienenfahrzeug bei Vorliegen des Fahrtbefehls seine Fahrt in einem autonomen Hilfsfahrbetrieb beginnt und nach Erfüllung einer vorgegebenen Bedingung von dem autonomen Hilfsfahrbetrieb in den autonomem Fahrbetrieb schaltet und seine Fahrt im autonomen Fahrbetrieb zu der Übergabestelle fortsetzt.

Ein wesentlicher Vorteil des erfindungsgemäßen Verfahrens ist darin zu sehen, dass ein autonomer Fahrbetrieb, also ohne Mitwirkung von Personal, nicht nur im Passagiertransportbereich erfolgen kann, sondern darüber hinaus auch im Depotbereich im Zusammenhang mit im Depotbereich abgestellten Fahrzeugen. Erfindungsgemäß ist zu diesem Zweck ein autonomer Hilfsfahrbetrieb vorgesehen, der nach einer Inbetriebnahme eines abgestellten Schienenfahrzeugs bzw. bei Vorliegen eines entsprechenden Fahrtbefehls zunächst den Fahrtbeginn bestimmt, bevor eine vorgegebene Bedingung zum Umschalten vom autonomen Hilfsfahrbetrieb in den autonomen Fahrbetrieb erfolgt.

Erfindungsgemäß ist vorgesehen, dass das Schienenfahrzeug im autonomen Fahrbetrieb von streckenseitigen Einrichtungen übertragene Signale berücksichtigt und im autonomen Hilfsfahrbetrieb unberücksichtigt lässt. Insbesondere ist es vorteilhaft, wenn das Schienenfahrzeug im autonomen Fahrbetrieb von streckenseitigen Einrichtungen übertragene Steuersignale, die Höchstgeschwindigkeiten definieren, berücksichtigt und im autonomen Hilfsfahrbetrieb solche Steuersignale unberücksichtigt lässt und stattdessen beispielsweise mit einer für den autonomen Hilfsfahrbetrieb fest vorgegebenen Maximalgeschwindigkeit fährt.

Die vorgegebene Bedingung wird erfindungsgemäß als erfüllt angesehen, wenn das Schienenfahrzeug nach der Inbetriebnahme im autonomen Hilfsfahrbetrieb eine vorgegebene Anzahl an in der Eisenbahngleisanlage angebrachten Gleiskreisen oder Balisen überfahren hat.

Besonders vorteilhaft ist es, wenn die vorgegebene Bedingung als erfüllt angesehen wird, wenn das Schienenfahrzeug nach der Inbetriebnahme im autonomen Hilfsfahrbetrieb zwei schienenseitige Gleiskreise überfahren hat.

Bei einer als besonders vorteilhaft angesehenen Verfahrensvariante ist vorgesehen, dass bei Vorliegen eines leitzentralenseitig oder fahrzeugführerseitig von einem das Schienenfahrzeug nutzen wollenden Fahrer erzeugten Anforderungssignals, mit dem ein im Depotbereich abgestelltes Schienenfahrzeug zur Übergabestelle angefordert wird, geprüft wird, ob das Schienenfahrzeug den Depotbereich autonom befahren darf, ein Freigabesignal erzeugt wird, wenn die Prüfung eine gefährdungsfreie oder zumindest gefährdungsarme Befahrbarkeit der von dem Schienenfahrzeug im autonomen Hilfsbetrieb zurückzulegenden Strecke ergibt, und bei Vorliegen des Freigabesignals dieses zum Schienenfahrzeug übermittelt wird.

Das Anforderungssignal und/oder der Fahrtbefehl gibt vorzugsweise die vorgegebene Übergabestelle im Passagiertransportbereich an.

Auch ist es vorteilhaft, wenn das Anforderungssignal die vorgegebene Übergabestelle im Passagiertransportbereich angibt und das Anforderungssignal gemeinsam mit dem Freigabesignal den Fahrtbefehl bildet.

Bei einer weiteren als besonders vorteilhaft angesehenen Verfahrensvariante ist vorgesehen, dass das Anforderungssignal fahrzeugführerseitig erzeugt und zu dem Schienenfahrzeug übermittelt wird, das Schienenfahrzeug nach Empfang des Anforderungssignals eine Anfrage, ob das Schienenfahrzeug den Depotbereich autonom befahren darf, an eine depotseitige Überwachungseinrichtung sendet, die depotseitige Überwachungseinrichtung nach Empfang der Anfrage die autonome Befahrbarkeit prüft, die depotseitige Überwachungseinrichtung das Freigabesignal erzeugt, wenn die Prüfung eine gefährdungsfreie oder zumindest gefährdungsarme Befahrbarkeit der von dem Schienenfahrzeug im autonomen Hilfsbetrieb zurückzulegenden Strecke ergibt, und das Schienenfahrzeug bei Vorliegen des Freigabesignals das Anforderungssignal als Fahrtbefehl ausführt.

Bei einer anderen als besonders vorteilhaft angesehenen Verfahrensvariante ist vorgesehen, dass das Anforderungssignal leitzentralenseitig erzeugt wird, seitens einer depotseitigen Überwachungseinrichtung geprüft wird, ob das Schienenfahrzeug den Depotbereich autonom befahren darf, die Überwachungseinrichtung das Freigabesignal erzeugt, wenn die Prüfung eine gefährdungsfreie oder zumindest gefährdungsarme Befahrbarkeit der von dem Schienenfahrzeug im autonomen Hilfsbetrieb zurückzulegenden Strecke ergibt, und bei Vorliegen des Freigabesignals das Anforderungssignal gemeinsam mit dem Freigabesignal oder ohne dieses als Fahrtbefehl zu dem Schienenfahrzeug gesendet wird.

Die depotseitige Überwachungseinrichtung umfasst vorzugsweise zumindest eine Kamera, die auf den Depotbereich oder zumindest einen Abschnitt davon gerichtet ist.

Die depotseitige Überwachungseinrichtung kann in vorteilhafter Weise einen Bestandteil der Leitzentrale bilden oder eine separate Einrichtung sein, die mit der Leitzentrale verbunden sein kann.

Die Erfindung bezieht sich darüber hinaus auf eine Eisenbahngleisanlage, die zumindest einen Passagiertransportbereich zum Transport von Passagieren und zumindest einen Depotbereich zum Abstellen von Schienenfahrzeugen umfasst, wobei im Passagiertransportbereich streckenseitige Einrichtungen vorhanden sind, die einen autonomen Fahrbetrieb der Schienenfahrzeuge ermöglichen.

Erfindungsgemäß ist vorgesehen, dass der Depotbereich oder zumindest ein oder mehrere Abschnitte des Depotbereichs mit einer oder mehreren streckenseitigen Einrichtungen ausgestattet sind, die den Schienenfahrzeugen den autonomen Fahrbetrieb ermöglichen.

Bezüglich der Vorteile der erfindungsgemäßen Eisenbahngleisanlage sei auf die obigen Ausführungen im Zusammenhang mit dem erfindungsgemäßen Verfahren verwiesen.

Die Erfindung bezieht sich darüber hinaus auf ein Schienenfahrzeug zum Betrieb auf einer Eisenbahngleisanlage, die zumindest einen Passagiertransportbereich zum Transport von Passagieren und zumindest einen Depotbereich zum Abstellen der Schienenfahrzeuge umfasst, wobei das Schienenfahrzeug geeignet ist, im Passagiertransportbereich in einem autonomen Fahrbetrieb betrieben zu werden.

Erfindungsgemäß ist bezüglich eines solchen Schienenfahrzeugs vorgesehen, dass das Schienenfahrzeug dazu ausgestaltet ist, im im Depotbereich abgestellten Zustand bei Vorliegen eines Fahrtbefehls, der eine Fahrt zu einer vorgegebenen Übergabestelle anweist, seine Fahrt in einem autonomen Hilfsfahrbetrieb zu beginnen und nach Erfüllung einer vorgegebenen Bedingung von dem autonomen Hilfsfahrbetrieb in den autonomem Fahrbetrieb zu schalten und seine Fahrt im autonomen Fahrbetrieb zu der Übergabestelle fortzusetzen.

Bezüglich der Vorteile des erfindungsgemäßen Schienenfahrzeugs sei auf die obigen Ausführungen im Zusammenhang mit dem erfindungsgemäßen Verfahren verwiesen.

Vorteilhaft ist es, wenn das Schienenfahrzeug eine Fahrzeugsteuereinrichtung aufweist, die eine Recheneinrichtung und einen Speicher umfasst, in dem Speicher ein Fahrmodul abgespeichert ist, das bei Ausführung durch die Recheneinrichtung einen autonomen Fahrbetrieb ermöglicht, im Speicher ein Hilfsmodul abgespeichert ist, das bei Ausführung durch die Recheneinrichtung einen autonomen Hilfsfahrbetrieb ermöglicht, und in dem Speicher ein Steuermodul abgespeichert ist, das dazu ausgestaltet, bei Inbetriebnahme des Schienenfahrzeugs zunächst das Hilfsmodul zu aktiveren und vom Hilfsmodul auf das Fahrmodul erst umzuschalten, wenn eine vorgegebene Umschaltbedingung erfüllt wird.

Die Erfindung wird nachfolgend anhand von Ausführungsbeispielen näher erläutert; dabei zeigen beispielhaft
- Fig. 1-8: ein Ausführungsbeispiel für eine Eisenbahngleisanlage, anhand derer Ausführungsbeispiele für das erfindungsgemäße Verfahren erläutert werden, und
- Fig. 9: ein Ausführungsbeispiel für ein erfindungsgemäßes Schienenfahrzeug, das zur Fahrt auf der Eisenbahngleisanlage gemäß den Figuren 1-8 geeignet ist.

In den Figuren werden für identische oder vergleichbare Komponenten stets dieselben Bezugszeichen verwendet.

Die Figur 1 zeigt eine Eisenbahngleisanlage 10, die einen Passagiertransportbereich 11 und einen Depotbereich 12 umfasst. Bei dem Ausführungsbeispiel gemäß der Figur 1 weist der Passagiertransportbereich 11 zwei Gleise 111 und 112 auf, die mit drei Haltestellen bzw. Bahnhöfen 113a, 113b und 113c ausgestattet sind.

Der Passagiertransportbereich 11 weist eine Vielzahl an streckenseitigen Einrichtungen auf, die einem autonom fahrfähigen Schienenfahrzeug einen autonomen Fahrbetrieb ermöglichen. Die streckenseitigen Einrichtungen für diesen autonomen Fahrbetrieb sind für den Passagiertransportbereich 11 aus Gründen der Übersicht in der Figur 1 nicht näher dargestellt.

Der Depotbereich 12 der Eisenbahngleisanlagen 10 weist bei dem Ausführungsbeispiel gemäß Figur 1 drei Abstellgleise 121, 122 und 123 auf. Die Abstellgleise bzw. der Depotbereich 12 insgesamt sind ebenfalls mit streckenseitigen Einrichtungen ausgestattet, die einem autonom fahrfähigen Schienenfahrzeug einen autonomen Fahrbetrieb ermöglichen; die streckenseitigen Einrichtungen im Depotbereich 12 sind in der Figur 1 durch Kreise symbolisiert, von denen beispielhaft drei mit den Bezugszeichen 124a, 124b und 124 gekennzeichnet sind.

Bei den streckenseitigen Einrichtungen 124 kann es sich beispielsweise um im Gleisbett der Eisenbahngleisanlage 10 angebrachte Gleiskreise oder Balisen handeln.

Der Depotbereich 12 ist außerdem mit einer Überwachungseinrichtung 30 ausgestattet, die eine Überwachung des Depotbereichs 12 oder zumindest von Abschnitten des Depotbereichs 12 ermöglicht. Die Überwachungseinrichtung 30 ist zu diesem Zweck mit Kameras 31 ausgestattet, deren Kamerasignale KS von einer Auswerteinrichtung 32 der Überwachungseinrichtung 30 ausgewertet werden. Die Überwachungseinrichtung 30 steht beispielsweise mit einer übergeordneten Leitzentrale 40 in Verbindung.

Bei der Darstellung gemäß Figur 1 befindet sich ein autonom fahrfähiges Schienenfahrzeug 20 auf dem Abstellgleis 123 und ist dort abgestellt.

Nachfolgend werden anhand der Figuren 2 bis 8 Ausführungsbeispiele für Verfahren erläutert, mit denen das Schienenfahrzeug 20 ohne Fahrzeugführer, also in einem autonomen Fahrbetrieb, in Betrieb genommen und von dort in den Passagiertransportbereich 11 überführt werden kann:
Die Figur 2 zeigt eine zur Führung des Schienenfahrzeugs 20 befähigte Person, nachfolgend kurz Fahrzeugführer FF genannt, der sich im Bahnhof 113b des Passagiertransportbereichs 11 befindet. Der Fahrzeugführer FF möchte das Schienenfahrzeug 20 in Betrieb nehmen und im Rahmen eines autonomen Fahrbetriebs zum die Übergabestelle bildenden Bahnhof 113b fahren lassen, wo er das Schienenfahrzeug zur weiteren Fahrt übernehmen möchte. Zu diesem Zweck erzeugt der Fahrzeugführer FF ein Anforderungssignal AS, das er beispielsweise per Funk zu dem im Depotbereich 12 abgestellten Schienenfahrzeug 20 übermittelt.

Nach Empfang des Anforderungssignals AS erzeugt das Schienenfahrzeug 20 eine Anfrage A (siehe Figur 3), die es an die depotseitige Überwachungseinrichtung 30 übersendet. Mit der Anfrage A fragt das Schienenfahrzeug an, ob es den Depotbereich autonom befahren darf oder nicht.

Nach Empfang der Anfrage A prüft die depotseitige Überwachungseinrichtung 30 anhand der Kamerasignale KS der Kameras 31, ob der Depotbereich 12 insgesamt oder zumindest der Streckenabschnitt 200 frei ist und ohne Gefährdung vom Schienenfahrzeug 20 in einem autonomen Hilfsfahrbetrieb durchfahren werden kann.

Bei den Ausführungsbeispielen im Zusammenhang mit den Figuren 1 bis 8 wird beispielhaft davon ausgegangen, dass das Schienenfahrzeug 20 nach Inbetriebnahme zunächst noch nicht im autonomen Fahrbetrieb fahren darf, sondern zunächst in einem autonomen Hilfsfahrbetrieb betrieben werden muss. Das Umschalten von dem autonomen Hilfsfahrbetrieb in den autonomen Fahrbetrieb soll erst möglich bzw. erlaubt sein, wenn das Schienenfahrzeug 20 - ausgehend von der in den Figuren 1 bis 4 gezeigten Halteposition - die erste und zweite streckenseitige Einrichtung 124a und 124b passiert hat.

Mit anderen Worten soll also der Streckenabschnitt 200, der sich von der Halteposition bis zur zweiten streckenseitigen Einrichtung 124b erstreckt, zunächst im autonomen Hilfsfahrbetrieb durchfahren werden; erst anschließend soll das Schienenfahrzeug 20 in den autonomen Fahrbetrieb umschalten und in diesem durch den übrigen Depotbereich 12 in Richtung des Passagiertransportbereichs 11 fahren dürfen.

Stellt die Überwachungseinrichtung 30 fest, dass der Streckenabschnitt 200 bis zur zweiten streckenseitigen Einrichtung 124b frei ist bzw. gefährdungsfrei durchfahren werden kann, so erzeugt sie ausgangsseitig ein Freigabesignal FS, das die Befahrbarkeit signalisiert. Das Freigabesignal FS wird von der Überwachungseinrichtung 30 zum Schienenfahrzeug 20 übertragen (siehe Figur 4).

Sobald das Schienenfahrzeug 20 das Freigabesignal FS erhalten hat, sieht es das Anforderungssignal AS als Fahrtbefehl an und beginnt seine Fahrt in Richtung des Passagiertransportbereichs 11 zum Bahnhof 113b, der als Fahrtziel beispielsweise in dem Anforderungssignal AS angegeben ist. Dabei wird das Schienenfahrzeug 20 im Streckenabschnitt 200, also bis zum Passieren der zweiten streckenseitigen Einrichtung 124b, zunächst im autonomen Hilfsfahrbetrieb fahren. In dem autonomen Hilfsfahrbetrieb wird es Signale, die es von den beiden streckenseitigen Einrichtungen 124a und 124b oder anderen streckenseitigen Einrichtungen empfängt und die beispielsweise erlaubte Höchstgeschwindigkeiten angeben, unberücksichtigt lassen (siehe Figur 5) und vorzugsweise eine für den autonomen Hilfsfahrbetrieb fest vorgegebene Maximalgeschwindigkeit nicht überschreiten.

Erst nach dem Passieren der zweiten streckenseitigen Einrichtung 124b (siehe Figur 6) wird es in den autonomen Fahrbetrieb umschalten und in diesem - in bekannter Weise unter Heranziehung bzw. Beachtung von Steuersignalen, die von streckenseitigen Einrichtungen 124 empfangen werden und beispielsweise Höchstgeschwindigkeiten angeben - durch den Depotbereich 12 in den Passagiertransportbereich 11 und zum Bahnhof 113b fahren. Sobald es den Bahnhof 113b erreicht hat, kann der Fahrzeugführer FF das Schienenfahrzeug 20 übernehmen und von dort weiterfahren.

Alternativ ist es möglich, dass das Anforderungssignal AS von der Leitzentrale 40 erzeugt und zu dem Schienenfahrzeug 20 übermittelt wird (siehe Figur 7). Auch in diesem Fall kann das Schienenfahrzeug 20 bei der Überwachungseinrichtung 30 anfragen (Anfrage A), ob der Streckenabschnitt 200 befahrbar ist und die Fahrt in Richtung des Passagiertransportbereichs 11 - wie im Zusammenhang mit den Figuren 1 bis 6 beschrieben - erfolgen kann; und die Überwachungseinrichtung 30 kann ggf. das Freigabesignal FS erzeugen.

Darüber hinaus ist es alternativ möglich, dass die Leitzentrale 40 das Anforderungssignal AS direkt an die Überwachungseinrichtung 30 leitet, die nach Prüfung der Befahrbarkeit des Depotbereichs 12 bzw. des Streckenabschnitts 200 das Freigabesignal FS gemeinsam mit dem Anforderungssignal AS als Fahrtbefehl FB an das Schienenfahrzeug 20 übermittelt (siehe Figur 8).

Die Figur 9 zeigt ein Ausführungsbeispiel für das Schienenfahrzeug 20 gemäß den Figuren 1 bis 8 näher im Detail. Das Schienenfahrzeug 20 weist eine Fahrzeugsteuereinrichtung 210 auf, die eine Recheneinrichtung 211 und einen Speicher 212 umfasst. In dem Speicher 212 ist ein Fahrmodul ATO abgespeichert, das bei Ausführung durch die Recheneinrichtung 211 einen autonomen Fahrbetrieb ermöglicht, wie er im Bereich der Eisenbahntechnik, insbesondere im Bereich des schienengebundenen Nahverkehrs, allgemein bekannt ist.

Darüber hinaus ist im Speicher 212 ein Hilfsmodul HM abgespeichert, das bei Ausführung durch die Recheneinrichtung einen autonomen Hilfsfahrbetrieb ermöglicht, bei dem - anders als im autonomen Fahrbetrieb - von streckenseitigen Einrichtungen übertragene Steuersignale unberücksichtigt gelassen werden und vorzugsweise unabhängig von empfangenen Steuersignalen eine für den autonomen Hilfsfahrbetrieb vorgegebene Maximalgeschwindigkeit nicht überschritten wird.

Ein Steuermodul SM ist dazu ausgestaltet, bei Inbetriebnahme zunächst den autonomen Hilfsfahrbetrieb, also das Hilfsmodul HM, zu aktiveren und vom Hilfsmodul auf das Fahrmodul ATO erst umzuschalten, wenn eine vorgegebene Umschaltbedingung erfüllt wird, beispielweise nach der Inbetriebnahme im autonomen Hilfsfahrbetrieb eine vorgegebene Anzahl an in der Eisenbahngleisanlage 10 angebrachten streckenseitigen Einrichtungen 124a und 124b (z. B. Gleiskreisen oder Balisen) überfahren worden ist.

Im Übrigen gelten die obigen Ausführungen im Zusammenhang mit den Figuren 1 bis 8 entsprechend.

### Bezugszeichenliste

- 10: Eisenbahngleisanlage
- 11: Passagiertransportbereich
- 12: Depotbereich
- 20: Schienenfahrzeug
- 30: Überwachungseinrichtung
- 31: Kamera
- 32: Auswerteinrichtung
- 40: Leitzentrale
- 111: Gleis
- 112: Gleis
- 113a: Bahnhof
- 113b: Bahnhof
- 113c: Bahnhof
- 121: Abstellgleis
- 122: Abstellgleis
- 123: Abstellgleis
- 124: streckenseitige Einrichtung
- 124a: streckenseitige Einrichtung
- 124b: streckenseitige Einrichtung
- 200: Streckenabschnitt
- 210: Fahrzeugsteuereinrichtung
- 211: Recheneinrichtung
- 212: Speicher

- A: Anfrage
- AS: Anforderungssignal
- ATO: Fahrmodul
- FB: Fahrtbefehl
- FF: Fahrzeugführer
- FS: Freigabesignal
- KS: Kamerasignal
- HM: Hilfsmodul
- SM: Steuermodul

## Patentansprüche

1. Verfahren zum Betreiben von Schienenfahrzeugen (20) auf einer Eisenbahngleisanlage (10), die zumindest einen Passagiertransportbereich (11) zum Transport von Passagieren und zumindest einen Depotbereich (12) zum Abstellen der Schienenfahrzeuge (20) umfasst, wobei im Passagiertransportbereich (11) ein autonomer Fahrbetrieb der Schienenfahrzeuge (20) möglich ist,
**dadurch gekennzeichnet, dass**
- zur Inbetriebnahme eines im Depotbereich (12) abgestellten Schienenfahrzeugs (20) zu diesem ein Fahrtbefehl (FB) übermittelt wird, der eine Fahrt zu einer vorgegebenen Übergabestelle (113b) anweist,
- das Schienenfahrzeug (20) bei Vorliegen des Fahrtbefehls (FB) seine Fahrt in einem autonomen Hilfsfahrbetrieb beginnt und nach Erfüllung einer vorgegebenen Bedingung von dem autonomen Hilfsfahrbetrieb in den autonomem Fahrbetrieb schaltet und seine Fahrt im autonomen Fahrbetrieb zu der Übergabestelle (113b) fortsetzt,
- eine Überwachungsvorrichtung (30) ein die Befahrbarkeit eines Streckenabschnitts (200) signalisierendes Freigabesignal (FS) erzeugt und an das Schienenfahrzeug überträgt, wenn diese feststellt, dass der Streckenabschnitt (200) bis zur zweiten streckenseitigen Einrichtung (124b) frei ist und ohne Gefährdung des Schienenfahrzeugs (20) im autonomen Hilfsfahrbetrieb durchfahren werden kann,
- das Schienenfahrzeug (20) im autonomen Fahrbetrieb von streckenseitigen Einrichtungen (124a, 124b, 124) übertragene Signale berücksichtigt und im autonomen Hilfsfahrbetrieb unberücksichtigt lässt,
- die vorgegebene Bedingung als erfüllt angesehen wird, wenn das Schienenfahrzeug (20) nach der Inbetriebnahme im autonomen Hilfsfahrbetrieb eine vorgegebene Anzahl an streckenseitigen Einrichtungen überfahren hat.

2. Verfahren nach Anspruch 1,
**dadurch gekennzeichnet, dass** die vorgegebene Bedingung als erfüllt angesehen wird, wenn das Schienenfahrzeug (20) nach der Inbetriebnahme im autonomen Hilfsfahrbetrieb zwei schienenseitige Gleiskreise überfahren hat.

3. Verfahren nach einem der voranstehenden Ansprüche,
**dadurch gekennzeichnet, dass**
- bei Vorliegen eines leitzentralenseitig oder fahrzeugführerseitig von einem das Schienenfahrzeug (20) nutzen wollenden Fahrer erzeugten Anforderungssignals (AS), mit dem ein im Depotbereich (12) abgestelltes Schienenfahrzeug (20) zur Übergabestelle (113b) angefordert wird, geprüft wird, ob das Schienenfahrzeug (20) den Depotbereich (12) autonom befahren darf,
- das Freigabesignal (FS) erzeugt wird, wenn die Prüfung eine gefährdungsfreie oder zumindest gefährdungsarme Befahrbarkeit der von dem Schienenfahrzeug (20) im autonomen Hilfsbetrieb zurückzulegenden Strecke (200) ergibt, und
- bei Vorliegen des Freigabesignals (FS) dieses zum Schienenfahrzeug (20) übermittelt wird.

4. Verfahren nach Anspruch 3,
**dadurch gekennzeichnet, dass** das Anforderungssignal (AS) und/oder der Fahrtbefehl (FB) die vorgegebene Übergabestelle (113b) im Passagiertransportbereich (11) angibt.

5. Verfahren nach einem der Ansprüche 3 oder 4,
**dadurch gekennzeichnet, dass** das Anforderungssignal (AS) die vorgegebene Übergabestelle (113b) im Passagiertransportbereich (11) angibt und das Anforderungssignal (AS) gemeinsam mit dem Freigabesignal (FS) den Fahrtbefehl (FB) bildet.

6. Verfahren nach einem der voranstehenden Ansprüche 3 bis 5, **dadurch gekennzeichnet, dass**
- das Anforderungssignal (AS) fahrzeugführerseitig erzeugt und zu dem Schienenfahrzeug (20) übermittelt wird,
- das Schienenfahrzeug (20) nach Empfang des Anforderungssignals (AS) eine Anfrage (A), ob das Schienenfahrzeug (20) den Depotbereich (12) autonom befahren darf, an die depotseitige Überwachungseinrichtung (30) sendet,
- die depotseitige Überwachungseinrichtung (30) nach Empfang der Anfrage (A) die autonome Befahrbarkeit prüft,
- die depotseitige Überwachungseinrichtung (30) das Freigabesignal (FS) erzeugt, wenn die Prüfung eine gefährdungsfreie oder zumindest gefährdungsarme Befahrbarkeit des von dem Schienenfahrzeug (20) im autonomen Hilfsbetrieb zurückzulegenden Strecke (200) ergibt, und
- das Schienenfahrzeug (20) bei Vorliegen des Freigabesignals (FS) das Anforderungssignal (AS) als Fahrtbefehl (FB) ausführt.

7. Verfahren nach einem der voranstehenden Ansprüche 3 bis 5, **dadurch gekennzeichnet, dass**
- das Anforderungssignal (AS) leitzentralenseitig erzeugt wird,
- seitens einer depotseitigen Überwachungseinrichtung (30) geprüft wird, ob das Schienenfahrzeug (20) den Depotbereich (12) autonom befahren darf,
- die Überwachungseinrichtung (30) das Freigabesignal (FS) erzeugt, wenn die Prüfung eine gefährdungsfreie oder zumindest gefährdungsarme Befahrbarkeit des von dem Schienenfahrzeug (20) im autonomen Hilfsbetrieb zurückzulegenden Strecke (200) ergibt, und
- bei Vorliegen des Freigabesignals (FS) das Anforderungssignal (AS) gemeinsam mit dem Freigabesignal (FS) oder ohne dieses als Fahrtbefehl (FB) zu dem Schienenfahrzeug (20) gesendet wird.

8. Verfahren nach einem der voranstehenden Ansprüche,
**dadurch gekennzeichnet, dass** die depotseitige Überwachungseinrichtung (30) zumindest eine Kamera (31) umfasst, die auf den Depotbereich (12) oder zumindest einen Abschnitt davon gerichtet ist.

9. Verfahren nach einem der voranstehenden Ansprüche,
**dadurch gekennzeichnet, dass** die depotseitige Überwachungseinrichtung (30) einen Bestandteil der Leitzentrale (40) bildet oder eine mit der Leitzentrale (40) verbundene Einrichtung ist.

10. Eisenbahngleisanlage (10), die zumindest einen Passagiertransportbereich (11) zum Transport von Passagieren und zumindest einen Depotbereich (12) zum Abstellen von Schienenfahrzeugen (20) umfasst, wobei im Passagiertransportbereich (11) streckenseitige Einrichtungen (124a, 124b, 124) vorhanden sind, die einen autonomen Fahrbetrieb der Schienenfahrzeuge (20) ermöglichen,
**dadurch gekennzeichnet, dass** die Eisenbahnanlage dazu eingerichtet ist, ein Verfahren gemäß einem der voranstehenden Ansprüche durchzuführen.

11. Schienenfahrzeug (20) zum Betrieb auf einer Eisenbahngleisanlage (10), die zumindest einen Passagiertransportbereich (11) zum Transport von Passagieren und zumindest einen Depotbereich (12) zum Abstellen der Schienenfahrzeuge (20) umfasst, wobei das Schienenfahrzeug (20) geeignet ist, im Passagiertransportbereich (11) in einem autonomen Fahrbetrieb betrieben zu werden,
**dadurch gekennzeichnet, dass** das Schienenfahrzeug dazu eingerichtet ist, ein Verfahren nach einem der Ansprüche 1-10 durchzuführen.

12. Schienenfahrzeug (20) nach Anspruch 11,
**dadurch gekennzeichnet, dass**
- das Schienenfahrzeug (20) eine Fahrzeugsteuereinrichtung (210) aufweist, die eine Recheneinrichtung (211) und einen Speicher 212 umfasst,
- in dem Speicher (212) ein Fahrmodul (ATO) abgespeichert ist, das bei Ausführung durch die Recheneinrichtung (211) einen autonomen Fahrbetrieb ermöglicht,
- im Speicher (212) ein Hilfsmodul (HM) abgespeichert, das bei Ausführung durch die Recheneinrichtung (211) einen autonomen Hilfsfahrbetrieb ermöglicht, und
- in dem Speicher (212) ein Steuermodul (SM) abgespeichert ist, das dazu ausgestaltet ist, bei Inbetriebnahme des Schienenfahrzeugs (20) zunächst das Hilfsmodul (HM) zu aktiveren und vom Hilfsmodul (HM) auf das Fahrmodul (ATO) erst umzuschalten, wenn eine vorgegebene Umschaltbedingung erfüllt wird.

## Claims

1. Method for operating rail vehicles (20) on a railway track system (10), which comprises at least one passenger transport area (11) for transporting passengers and at least one depot area (12) for parking the rail vehicles (20), wherein an autonomous drive mode of the rail vehicles (20) is possible in the passenger transport area (11),
**characterised in that**
- in order to commission a rail vehicle (20) parked in the depot area (12), a travel command (FB) which instructs travel to a predetermined transfer point (113b) is transferred hereto,
- with the existence of the travel command (FB), the rail vehicle (20) begins its travel in an autonomous auxiliary drive mode and after fulfilling a predetermined condition switches from the autonomous auxiliary drive mode into the autonomous drive mode and continues its travel in autonomous drive mode to the transfer point (113b),
- a monitoring apparatus (30) generates an enable signal (FS) which signals the passability of a section of track (200) and transmits the same to the rail vehicle if this establishes that the section of track (200) up to the second track-side facility (124b) is free and can be passed through in autonomous auxiliary drive mode without putting the rail vehicle (20) at risk,
- in autonomous drive mode the rail vehicle (20) takes account of signals transmitted from the track-side facilities (124, 124b, 124) and leaves the same unconsidered in autonomous auxiliary drive mode,
- the predetermined condition is considered to be fulfilled if, after commissioning in autonomous auxiliary drive mode, the rail vehicle (20) has traversed a predetermined number of track-side facilities.

2. Method according to claim 1,
**characterised in that**
the predetermined condition is considered to be fulfilled if after commissioning in autonomous auxiliary drive mode the rail vehicle (20) has traversed two rail-side track circuits.

3. Method according to one of the preceding claims, **characterised in that**
- if a request signal (AS) generated on the control centre side or vehicle driver side by a driver wishing to use the rail vehicle (20) exists, with which request signal a rail vehicle (20) parked in the depot area (12) is requested at the transfer point (113b), a check is carried out to determine whether the rail vehicle (20) is permitted to autonomously pass the depot area (12),
- the enable signal (FS) is generated if the check results in a risk-free or at least low-risk passability of the stretch (200) to be covered by the rail vehicle (20) in autonomous auxiliary mode and
- if the enable signal (FS) exists, this is transmitted to the rail vehicle (20).

4. Method according to claim 3,
**characterised in that**
the request signal (AS) and/or the travel command (FB) specifies the predetermined transfer point (113b) in the passenger transport area (11).

5. Method according to one of claims 3 or 4,
**characterised in that**
the request signal (AS) specifies the predetermined transfer point (113b) in the passenger transport area (11) and the request signal (AS) forms the travel command (FB) together with the enable signal (FS).

6. Method according to one of the preceding claims 3 to 5, **characterised in that**
- the request signal (AS) is generated on the vehicle driver side and is transmitted to the rail vehicle (20),
- after receiving the request signal (AS) the rail vehicle (20) sends a request (A) to the depot-side monitoring facility (30) to determine whether the rail vehicle (20) is permitted to autonomously pass the depot area (12),
- after receiving the request (A) the depot-side monitoring facility (30) checks the autonomous passability,
- the depot-side monitoring facility (30) generates the enable signal (FS) if the check results in a risk-free or at least low-risk passability of the stretch (200) to be covered by the rail vehicle (20) in autonomous auxiliary mode, and
- the rail vehicle (20) executes the request signal (AS) as a travel command (FB) if the enable signal (FS) exists.

7. Method according to one of the preceding claims 3 to 5, **characterised in that**
- the request signal (AS) is generated on the control centre side,
- a check is carried out by a depot-side monitoring facility (30) to determine whether the rail vehicle (20) is permitted to autonomously pass the depot area (12),
- the monitoring facility (30) generates the enable signal (FS) if the check results in a risk-free or at least low-risk passability of the stretch (200) to be covered by the rail vehicle (20) in autonomous auxiliary mode, and
- with the existence of the enable signal (FS) the request signal (AS) is sent together with the enable signal (FS) or without this as a travel command (FB) to the rail vehicle (20).

8. Method according to one of the preceding claims, **characterised in that**
the depot-side monitoring facility (30) comprises at least one camera (31), which is directed at the depot area (12) or at least a section thereof.

9. Method according to one of the preceding claims, **characterised in that**
the depot-side monitoring facility (30) forms a component of the control centre (40) or is a facility connected to the control centre (40).

10. Railway track system (10), which comprises at least one passenger transport area (11) for transporting passengers and at least one depot area (12) for parking rail vehicles (20), wherein in the passenger transport area (11) track-side facilities (124a, 124b, 124) are available which enable an autonomous driving mode of the rail vehicles (20), **characterised in that**
the railway track system is configured to carry out a method according to one of the preceding claims,

11. Rail vehicle (20) for operation on a railway track system (10), which comprises at least one passenger transport area (11) for transporting passengers and at least one depot area (12) for parking the rail vehicles (20), wherein the rail vehicle (20) is suited to being operated in an autonomous drive mode in the passenger transport area (11), **characterised in that**
the rail vehicle is configured to carry out a method according to one of claims 1 to 10.

12. Rail vehicle (20) according to claim 11,
**characterised in that**
- the rail vehicle (20) has a vehicle control facility (210), which comprises a computing facilty (211) and a memory (212),
- a driving module (ATO) is stored in the memory (212), which upon execution by the computing facility (211) enables an autonomous drive mode,
- an auxiliary module (HM) is stored in the memory (212), which, upon execution by the computing facility (211), enables an autonomous auxiliary drive mode, and
- a control module (SM) is stored in the memory (212), which is designed to first activate the auxiliary module (HM) upon commissioning of the rail vehicle (20) and to only switch from the auxiliary module (HM) to the drive module (ATO) when a predetermined switchover condition is fulfilled.

## Revendications

1. Procédé pour faire fonctionner des véhicules (20) ferroviaires sur une voie (10) de chemin de fer, qui comprend au moins une partie (11) de transport de passagers pour transporter des passagers et au moins une partie (12) de dépôt pour garer des véhicules (20) ferroviaires, dans lequel, dans la partie (11) de transport de passagers, une conduite-exploitation autonome des véhicules (20) ferroviaires est possible, **caractérisé en ce que**
- pour la mise en fonctionnement d'un véhicule (20) ferroviaire garé dans la partie (12) de dépôt, on lui transmet une instruction (FB) de parcours, qui indique un parcours jusqu'à un point (113b) d'échange donné à l'avance,
- le véhicule (20) ferroviaire commence, en présence de l'instruction (FB) de parcours, son parcours dans une conduite-exploitation auxiliaire autonome et, après satisfaction d'une condition donnée à l'avance, passe de la conduite-exploitation auxiliaire autonome à la conduite-exploitation autonome et poursuit son parcours dans la conduite-exploitation autonome jusqu'au point (113b) d'échange,
- un dispositif (30) de contrôle produit un signal (FS) de validation signalant l'empruntabilité d'un tronçon (200) de voie et le transmet au véhicule ferroviaire, lorsqu'il constate que le tronçon (200) de voie est libre jusqu'à un deuxième dispositif (124b) sur la voie et peut être emprunté dans la conduite-exploitation autonome sans mise en danger du véhicule (20) ferroviaire,
- le véhicule (20) ferroviaire prend en compte dans la conduite-exploitation autonome des signaux transmis par des dispositifs (124a, 124b, 124) sur la voie et n'en tient pas compte dans la conduite-exploitation auxiliaire autonome,
- la condition donnée à l'avance est considérée comme satisfaite, si le véhicule (20) ferroviaire a, après la mise en fonctionnement dans la conduite-exploitation auxiliaire autonome, franchi un nombre donné à l'avance de dispositifs sur la voie.

2. Procédé suivant la revendication 1,
**caractérisé en ce que**
la condition donnée à l'avance est considérée comme satisfaite, si le véhicule (20) ferroviaire a, après la mise en service en conduite-exploitation auxiliaire autonome, franchi deux cercles de voie sur la voie.

3. Procédé suivant l'une des revendications précédentes, **caractérisé en ce que**,
- en présence d'un signal (AS) d'invitation produit par une centrale de conduite ou par un conducteur de véhicule voulant utiliser le véhicule (20) ferroviaire, signale, par lequel un véhicule (20) ferroviaire garé dans la partie (12) de dépôt est invité à aller au point (113b) d'échange, on contrôle, si le véhicule (20) ferroviaire peut parcourir de manière autonome la partie (12) de dépôt,
- on produit le signal (FS) de validation, si le contrôle indique une possibilité d'emprunter sans danger ou du moins avec peu de danger, le tronçon (200) à parcourir en conduite-exploitation auxiliaire autonome par le véhicule (20) ferroviaire, et
- en présence du signal (FS) de validation, on le transmet au véhicule (20) ferroviaire.

4. Procédé suivant la revendication 3,
**caractérisé en ce que**
le signal (AS) d'invitation et/ou l'instruction (FB) de parcours indique le point (113b) d'échange donné à l'avance dans la partie (11) de transport des passagers.

5. Procédé suivant l'une des revendications 3 ou 4, **caractérisé en ce que**
le signal (AS) d'invitation indique le point (113b) d'échange donné à l'avance dans la partie (11) de transport des passagers et le signal (AS) d'invitation forme, ensemble avec le signal (FS) de validation, l'instruction (FB) de parcours.

6. Procédé suivant l'une des revendications 3 à 5 précédentes,
**caractérisé en ce que** l'
- on produit du côté de conducteur de véhicule, le signal (AS) d'invitation et on le transmet au véhicule (20) ferroviaire,
- le véhicule (20) ferroviaire, après réception du signal (AS) d'invitation, envoie au dispositif (30) de contrôle du côté du dépôt, une demande (A), sur le point de savoir, si le véhicule (20) ferroviaire peut emprunter de manière autonome la partie (12) de dépôt,
- le dispositif (30) de surveillance du côté du dépôt contrôle, après réception de la demande (A), la possibilité d'emprunter de manière autonome,
- le dispositif (30) de contrôle du côté du dépôt produit le signal (FS) de validation, si le contrôle donne une possibilité d'emprunter sans danger ou du moins avec peu de danger le tronçon (200) à parcourir en conduite-exploitation auxiliaire autonome par le véhicule (20) ferroviaire, et
- le véhicule (20) ferroviaire exécute, en présence du signal (FS) de validation, le signal (AS) d'invitation en tant qu'instruction (FB) de parcours.

7. Procédé suivant l'une des revendications 3 à 5 précédentes,
**caractérisé en ce que** l'
- on produit le signal (AS) d'invitation du côté de la centrale de contrôle des manœuvres,
- on contrôle, de la part d'un dispositif (30) de contrôle du côté du dépôt, si le véhicule (20) ferroviaire peut emprunter de manière autonome la partie (12) de dépôt,
- le dispositif (30) de contrôle produit le signal (FS) de validation, si le contrôle donne une possibilité d'emprunter sans danger ou du moins avec peu de danger le tronçon (200) à parcourir en conduite-exploitation auxiliaire autonome par le véhicule (20) ferroviaire, et
- en présence du signal (FS) de validation, on envoie au véhicule (20) ferroviaire le signal (AS) d'invitation conjointement avec le signal (FS) de validation ou sans celui-ci comme instruction (FB) de parcours.

8. Procédé suivant l'une des revendications précédentes, **caractérisé en ce que**
le dispositif (30) de contrôle du côté du dépôt comprend au moins une caméra (31), qui est dirigée sur la partie (12) de dépôt ou du moins un tronçon de celle-ci.

9. Procédé suivant l'une des revendications précédentes, **caractérisé en ce que**
le dispositif (30) de contrôle du côté du dépôt forme une partie constitutive de la centrale (40) de contrôle des manœuvres où est un dispositif relié à la centrale (40) de conduite des manœuvres.

10. Installation (10) de chemin de fer, qui comprend au moins une partie (11) de transport de passagers pour transporter des passagers et au moins une partie (12) de dépôt pour garer des véhicules (20) ferroviaires, dans laquelle, dans la partie (11) de transport de passagers, sont présents des dispositifs (124a, 124b, 124) sur la voie, qui permettent une conduite-exploitation autonome des véhicules (20) ferroviaires,
**caractérisée en ce que**
la voie de chemin de fer est agencée pour effectuer un procédé suivant l'une des revendications précédentes.

11. Véhicule (20) ferroviaire pour fonctionner sur une voie (10) de chemin de fer, qui comprend au moins une partie (11) de transport de passagers pour transporter des passagers et au moins une partie (12) de dépôt pour garer des véhicules (20) ferroviaires, dans lequel le véhicule (20) ferroviaire est propre à fonctionner dans la partie (11) de transport des passagers en conduite-exploitation autonome,
**caractérisé en ce que**
le véhicule ferroviaire est agencé, pour effectuer un procédé suivant l'une des revendications 1 à 10.

12. Véhicule (20) ferroviaire suivant la revendication 11, **caractérisé en ce que**
- le véhicule (20) ferroviaire a un dispositif (210) de commande de véhicule, qui comprend un dispositif (211) informatique et une mémoire 212,
- dans la mémoire (212) est mis un module (ATO) de parcours, qui rend possible, lorsqu'il est exécuté par le dispositif (211) informatique, une conduite-exploitation autonome,
- dans la mémoire (212) est mis un module (HM) auxiliaire, qui rend possible, lorsqu'il est exécuté par le dispositif (211) informatique, une conduite-exploitation auxiliaire autonome, et
- dans la mémoire (212) est mis un module (SM) de commande, qui est conformé pour, lors de la mise en service du véhicule (20) ferroviaire, activer d'abord le module (HM) auxiliaire et passer du module (HM) auxiliaire au module (ATO) de parcours, seulement si une condition de commutation donnée à l'avance est satisfaite.
